# FASCICULE DE BREVET EUROPEEN

(11) **EP 3 123 001 B1**
(45) Date de publication et mention de la délivrance du brevet: **28.02.2018**
(21) Numéro de dépôt: 15715335.4
(22) Date de dépôt: 11.03.2015
(51) Int. Cl.: F01D 5/30

(54) **PIÈCE DE RÉVOLUTION POUR UN ROTOR DE TURBOMACHINE, ROTOR DE TURBOMACHINE, MODULE DE TURBOMACHINE ET TURBOMACHINE ASSOCIÉS**
ROTATIONSTEIL FÜR EINEN ROTOR EINER STRÖMUNGSMASCHINE, ZUGEHÖRIGER ROTOR EINER STRÖMUNGSMASCHINE, MODUL EINER STRÖMUNGSMASCHINE UND STRÖMUNGSMASCHINE
ROTATIONAL PART FOR A TURBOMACHINE ROTOR, CORRESPONDING TURBOMACHINE ROTOR, TURBOMACHINE MODULE AND TURBOMACHINE

(30) Priorité: 24.03.2014 FR 1452474
(43) Date de publication de la demande: 01.02.2017
(73) Titulaire: Safran Aircraft Engines, 75015 Paris (FR)
(72) Inventeur: TRAPPIER, Nicolas, F-77550 Moissy-Cramayel Cedex (FR)
(74) Mandataire: Gevers & Orès
(86) Numéro de dépôt international: PCT/FR2015/050601
(87) Numéro de publication internationale: WO 2015/145016

(56) Documents cités:
- US-A- 5 474 421
- US-A1- 2007 020 102

## Description

### DOMAINE TECHNIQUE

La présente invention concerne une pièce de révolution pour un rotor de turbomachine, et en particulier une pièce comportant à sa périphérie une rangée annulaire de dents qui définissent entre elles des rainures de logement de pieds d'aubes de rotor. Ce type de pièce est par exemple un disque de rotor.

### ETAT DE L'ART

L'état de l'art comprend les documents EP-A2-2 549 061, FR-A-485 943, US-A-4 093 399, US-A-2 920 864, US-A1-2007/020102 et US-A-5 474 421.

Un disque de rotor de turbomachine comprend à sa périphérie une rangée annulaire de rainures brochées dans lesquelles sont emmanchées des pieds d'aubes de rotor. Chaque aube comporte en général une pale reliée par une plate forme à un pied. Ce pied comprend deux parties, une partie radialement interne appelée bulbe et une partie radialement externe appelée échasse. Le bulbe du pied est relié par son échasse à la plateforme de l'aube.

Le pied d'une aube peut avoir une forme en sapin ou en queue d'aronde. Dans le cas d'un pied d'aube en queue d'aronde, son bulbe comprend un lobe et, dans le cas d'un pied d'aube en sapin, son bulbe comprend deux ou trois lobes. Chaque lobe est relié à un autre lobe ou à l'échasse du pied par un col, c'est-à-dire une partie de plus faible section ou épaisseur.

Ce type de disque à attaches brochées peut être utilisé dans un compresseur ou une turbine de turbomachine.

Classiquement, les attaches brochées en sapin sont utilisées pour des turbines relativement chargées, c'est-à-dire pour des turbines à fort régime ou à forte section de veine, car il y a des contraintes plus importantes à cause de la force centrifuge plus importante.

Plusieurs critères mécaniques sont à respecter dans ces attaches :
- les critères absolus, c'est-à-dire la tenue des aubes et des dents du disque dans le domaine élastique ainsi que la tenue en fatigue vibratoire, fatigue oligocyclique et fluage pour toutes les conditions de vol normales ;
- les critères relatifs, qui correspondent à la hiérarchie de rupture sur l'ensemble du rotor. En effet, il y a une hiérarchisation des contraintes qui doit être respectée dans l'aube et dans le disque. En cas de dysfonctionnement du moteur, la section possédant la plus forte contrainte de traction est la section la plus propice à la rupture. Le carter entourant la turbine doit retenir tous les éventuels débris émanant de la turbine, c'est pourquoi plus le débris d'aube est important, et plus le carter sera massif pour pouvoir le contenir. D'autre part, il ne doit pas y avoir de rupture de la dent du disque car cela pourrait provoquer une réaction en chaîne conduisant à un relâchement d'une grande partie des aubes. Pour résumer, en référence à la figure 3, la section avec la contrainte la plus forte doit se situer dans la pale de l'aube 10, les sections des cols inférieur 12 et supérieur 14 du bulbe 16 doivent avoir des contraintes inférieures à celle de la pale (σbi < σbs < σbp (contrainte basse pale)), et les sections des cols inférieur 18 et supérieur 20 de la dent 22 doivent avoir une contrainte relativement plus faible que celle de l'aube 10 ramenées à la limite élastique du matériau du disque 24 à la température de l'attache (σdi,s / ae du disque (limite élastique du matériau du disque) < σbp / σe de l'aube (limite élastique du matériau de l'aube)).

Dans certaines turbomachines, les critères absolus sont respectés mais pas la hiérarchie de rupture car soit la section est suffisante dans le bulbe 16 mais pas dans la dent 22, soit la section est suffisante dans la dent 22 mais pas dans le bulbe 16.

Une solution à ce problème consisterait à augmenter la taille des sections dans les cols 12, 14 des bulbes 16 tout en augmentant la taille des cols dans les dents 22. Or, la largeur ou dimension circonférentielle totale de l'attache (dent + bulbe) est directement dictée par la forme de la veine ainsi que le nombre d'aubes 10. Modifier la veine provoquerait des pertes de rendement de la turbine, ce qui conduirait à des pertes de performances du moteur.

La présente invention propose une solution simple, efficace et économique à ce problème.

### EXPOSE DE L'INVENTION

L'invention concerne une pièce de révolution, telle qu'un disque, pour un rotor de turbomachine, présentant un axe de révolution et comportant à sa périphérie une rangée annulaire de dents qui définissent entre elles des rainures de logement de pieds d'aubes de rotor en sapin, chaque dent comportant un premier flanc latéral comportant au moins deux parties en saillie de retenue d'un pied d'aube, séparés l'un de l'autre par une partie en creux, et un second flanc latéral comportant au moins deux parties en saillie de retenue d'un pied d'aube adjacent, séparés l'un de l'autre par une partie en creux, lesdites au moins deux parties en saillie du premier flanc étant situées sur des circonférences centrées sur l'axe de révolution de la pièce de révolution, et lesdites au moins deux parties en saillie du second flanc étant situées sur des circonférences centrées sur ledit axe de révolution, telle que chaque dent présente, sur sensiblement toute sa dimension longitudinale, un défaut de symétrie par rapport à un plan longitudinal médian sensiblement radial, au moins une desdites circonférences des parties en saillie du second flanc de chaque dent étant située entre les circonférences des parties en saillie du premier flanc, et décalée radialement de ces circonférences.

Dans la présente demande, on entend par plan longitudinal médian sensiblement radial d'un élément (tel qu'une dent ou une rainure) d'une pièce de révolution, un plan qui s'étend le long d'un axe longitudinal de l'élément et qui passe sensiblement au milieu de cet élément. Ce plan a une orientation sensiblement radiale par rapport à un axe longitudinal ou de révolution de la pièce. L'axe longitudinal de l'élément peut être sensiblement parallèle à l'axe longitudinal ou de révolution de la pièce. Dans ce cas, le plan précité s'étend le long de l'axe longitudinal de la pièce.

Dans la technique antérieure, les dents d'une pièce de révolution de rotor, telle que d'un disque, présentent chacune une symétrie par rapport à un plan longitudinal médian sensiblement radial. Au contraire, selon l'invention, chaque dent de la pièce de rotor n'est pas symétrique par rapport à un plan longitudinal médian sensiblement radial. Ceci permet de résoudre le problème précité en facilitant une meilleure répartition des concentrations de contraintes dans les dents de la pièce. Cela permet par exemple d'avoir des largeurs ou dimensions circonférentielles aux cols des dents du disque plus importantes. Les sections des dents du disque peuvent être augmentées sans pour autant que soient diminuées les sections des bulbes des pieds d'aubes.

L'invention permet notamment de concevoir une turbine beaucoup plus chargée que dans la technique antérieure. Elle permet en outre d'autoriser le montage et la retenue d'aubes ayant des pieds similaires (en sapin) mais présentant des différences dimensionnelles.

Par opposition à la technique antérieure où on prévoit des aubes avec échasses de grande dimension radiale et des aubes avec échasses de plus petite dimension radiale pour un même disque de rotor, les échasses peuvent ici avoir des dimensions radiales proches. Faire des fixations à différentes hauteurs est pénalisant pour les échasses les plus grandes car c'est un ajout de masse et il faut donc compenser par une fixation plus grande. C'est pourquoi, il est particulièrement avantageux de limiter le décalage pour avoir les gains sur l'élargissement des dents du disque sans avoir de pénalité trop importante sur l'alourdissement des aubes avec les échasses les plus grandes. Par une disposition des dents telles que décrite dans la revendication principale, on parvient aux objectifs de l'invention.

Chaque rainure de la pièce peut présenter, sur sensiblement toute sa dimension longitudinale, une symétrie par rapport à un plan longitudinal médian sensiblement radial.

Dans un cas particulier de réalisation de l'invention, la circonférence d'au moins une desdites parties en saillie du second flanc passe sensiblement par une partie en creux du premier flanc. Les circonférences de deux parties en saillie adjacentes du second flanc de chaque dent peuvent passer sensiblement respectivement par deux parties en creux du premier flanc de cette dent.

Les rainures peuvent présenter des profondeurs ou dimensions radiales différentes.

De préférence, les rainures comprennent une première série de rainures identiques régulièrement réparties autour de l'axe de révolution de la pièce, et une seconde série de rainures identiques entre elles, différentes des rainures de la première série et régulièrement réparties autour de l'axe de révolution de la pièce, chaque rainure de la première série étant située entre deux rainures de la seconde série, et chaque rainure de la seconde série étant située entre deux rainures de la première série.

La présente invention concerne encore un rotor de turbomachine, comportant une pièce annulaire telle que décrite ci-dessus et une rangée annulaire d'aubes qui comportent chacune une pale reliée à un pied en sapin qui est emmanché dans une rainure de la pièce, chaque pied comportant une échasse radialement externe et un bulbe radialement interne, caractérisé en ce que la rangée d'aubes comprend une première série d'aubes ayant des échasses de dimension radiale D5 et une seconde série d'aubes ayant des échasses de dimension radiale D6 supérieure à D5, chaque aube de la première série étant située entre deux aubes de la seconde série, et chaque aube de la seconde série étant située entre deux aubes de la première série.

La présente invention concerne également un module de turbomachine, tel qu'un compresseur ou une turbine, comportant au moins une pièce annulaire ou au moins un rotor tel que décrit ci-dessus.

La présente invention concerne enfin une turbomachine, comportant au moins une pièce annulaire ou au moins un rotor tel que décrit ci-dessus.

### DESCRIPTION DES FIGURES

L'invention sera mieux comprise et d'autres détails, caractéristiques et avantages de l'invention apparaîtront plus clairement à la lecture de la description suivante faite à titre d'exemple non limitatif et en référence aux dessins annexés dans lesquels :
- la figure 1 est une vue schématique en perspective d'un rotor de turbomachine, et en particulier d'une roue de rotor, selon la technique antérieure,
- la figure 2 est une vue schématique partielle en perspective et à plus grande échelle du disque de la roue de rotor de la figure 1,
- la figure 3 est une vue schématique de dents d'un disque de rotor selon la technique antérieure,
- la figure 4 est une vue schématique de dents d'un disque de rotor selon l'invention, et
- la figure 5 est une vue schématique similaire à celle de la figure 4 et montrant une variante de réalisation de l'invention.

### DESCRIPTION DETAILLEE

On se réfère d'abord aux figures 1 et 2 qui représentent une roue de rotor 26 d'une turbomachine, cette roue comportant un disque 24 portant à sa périphérie une rangée annulaire d'aubes 10.

Chaque aube 10 comprend une pale 28 reliée par une plate forme 30 à un pied 32 qui est emmanché dans une rainure 34 de la périphérie du disque 24.

Le disque 24 comprend à sa périphérie une rangée annulaire de dents 22 qui définissent entre elles les rainures 34 de réception des pieds 32 des aubes 10. Le nombre de rainures 34 ou de dents 22 du disque 24 est donc égal au nombre d'aubes 10 qu'il peut porter.

Les rainures 34 sont obtenues par brochage de la périphérie externe du disque 24 et ont ici une orientation sensiblement parallèle à l'axe longitudinal ou de révolution A du disque 24.

Comme cela est mieux visible en figure 3, les pieds d'aubes 32 ont ici une forme en sapin à deux lobes 36. Un pied d'aube 32 comprend une échasse 38 radialement externe et un bulbe 16 radialement interne qui est relié par l'échasse 38 à la plate forme de l'aube 10.

Chaque pied d'aube 32 comprend deux cols 12, 14 (ou parties de plus faible épaisseur ou section), un col inférieur 12 entre les deux lobes 36 du bulbe 16, et un col supérieur 14 entre le lobe supérieur et l'échasse 38. Chaque pied 32 présente une symétrie par rapport à un plan longitudinal médian sensiblement radial P1.

Chaque dent 22 du disque 24 comprend deux flancs latéraux 40 qui sont conformés pour coopérer avec les pieds 32 d'aubes 10 adjacentes et pour les retenir radialement dans les rainures 34.

Chaque flanc 40 d'une dent 22 comprend ici deux portées 42 respectivement supérieure et inférieure. La portée supérieure 42 forme une face d'appui d'une face latérale du lobe supérieur d'un pied d'aube, et la portée inférieure 42 forme une face d'appui d'une face latérale du lobe inférieur de ce pied d'aube.

Les portées 42 d'un flanc 40 sont formées par des parties en saillie qui s'étendent sur sensiblement toute la dimension longitudinale de la dent 22, comme cela est visible en figure 1. Les portées 42 d'un flanc 40 sont séparées l'une de l'autre par une partie en creux qui s'étend également sur sensiblement toute la dimension longitudinale de la dent 22.

Dans la technique antérieure, comme cela est visible en figure 3, chaque dent 22 présente une symétrie par rapport à un plan longitudinal médian sensiblement radial P2. Du fait de cette symétrie, les parties en creux des flancs 40 d'une même dent 22 sont situées sensiblement sur une même circonférence C1 centrée sur l'axe A. Ces parties en creux définissent un col supérieur 20 de la dent 22. La dent 22 comprend un col inférieur 18 entre ses portées inférieures 42 et les fonds des rainures 34.

On comprend qu'il n'est pas possible d'augmenter la taille des sections dans les cols 12, 14 des bulbes 16 tout en augmentant la taille des cols 18, 20 dans les dents 22. On comprend également que les largeurs des dents, au niveau de ses parties en creux (circonférence C1), sont faibles, ce qui a tendance à fragiliser leurs dents.

Comme cela est visible en figure 4, la présente invention permet de remédier à ce problème grâce au fait que chaque dent 22' du disque 24' présente, sur sensiblement toute sa dimension longitudinale, un défaut de symétrie par rapport au plan longitudinal médian sensiblement radial P2.

Comme décrit précédemment, chaque dent 22' comprend deux flancs latéraux 40', 40" qui sont conformés pour coopérer avec les pieds 32 d'aubes 10', 10" adjacentes et pour les retenir radialement dans les rainures 34', 34".

Chaque flanc 40', 40" d'une dent 22' comprend deux portées 42 respectivement supérieure et inférieure. La portée supérieure 42 forme une face d'appui d'une face latérale du lobe supérieur d'un pied d'aube, et la portée inférieure 42 forme une face d'appui d'une face latérale du lobe inférieur de ce pied d'aube.

Les portées 42 d'un flanc de dent 40', 40" sont formées par des parties en saillie qui s'étendent sur sensiblement toute la dimension longitudinale de la dent, comme cela est visible en figure 1. Les portées 42 d'un flanc 40', 40" sont séparées l'une de l'autre par une partie en creux qui s'étend également sur sensiblement toute la dimension longitudinale de la dent. La portée inférieure 42 d'un flanc 40', 40" est séparée du fond de la rainure 34', 34" correspondante par une autre partie en creux qui s'étend également sur sensiblement toute la dimension longitudinale de la dent.

Comme cela est visible dans le dessin, les parties en saillie supérieures des flancs 40', 40" d'une même dent 22' ne sont pas situées sur une même circonférence. C'est également le cas de leurs parties en saillie inférieures, de leurs parties en creux supérieure et de leurs parties en creux inférieure. Au contraire, dans l'exemple représenté, la partie en saillie supérieure d'un premier flanc 40" (ici le flanc gauche de la dent 22') est située sur une circonférence C3 qui a un diamètre supérieur à celui de la circonférence C4 passant par la partie en saillie supérieure du second flanc 40" (le flanc droit de la dent 22'). Cette circonférence C4 a un diamètre supérieur à celui de la circonférence C5 passant par la partie en creux supérieure du premier flanc 40", qui a elle-même un diamètre supérieur à celui de la circonférence C6 passant par la partie en creux supérieure du second flanc 40'. Cette circonférence C6 a un diamètre supérieur à celui de la circonférence C7 passant par la partie en saillie inférieure du premier flanc 40", qui a elle-même un diamètre supérieur à celui de la circonférence C8 passant par la partie en saillie inférieure du second flanc 40'. Cette circonférence C8 passe sensiblement par la partie en creux inférieure du premier flanc 40", et a un diamètre supérieur à celui de la circonférence C9 passant par la partie en creux inférieure du second flanc 40'.

Le décalage radial entre les parties en creux des flancs de chaque dent permet d'augmenter la largeur des dents au niveau des ces parties en creux et donc d'améliorer la tenue mécanique des dents.

De plus, comme cela est visible dans le dessin, les rainures 34', 34" du disque 24' ne sont pas toutes identiques. Le disque 24 comprend des rainures 34" de profondeur ou dimension radiale D1, et des rainures 34' de profondeur ou dimension radiale D2 qui est supérieure à D1.

Les rainures 34' sont régulièrement réparties autour de l'axe longitudinal du disque 24' et chaque rainure 34' est située entre deux rainures 34". De même, les rainures 34" sont régulièrement réparties autour de l'axe longitudinal du disque 24' et chaque rainure 34" est située entre deux rainures 34'.

Comme dans la technique antérieure, chaque rainure 34', 34" du disque 24' présente, sur sensiblement toute sa dimension longitudinale, une symétrie par rapport à son plan longitudinal médian sensiblement radial P1.

Les aubes 10', 10" qui forment, avec le disque 24', une roue de rotor ne sont pas non plus toutes identiques. La roue comprend des aubes 10' dont les pieds ont chacun une dimension radiale D3, et des aubes 10" dont les pieds ont chacun une dimension radiale D4 qui est supérieure à D3.

Les aubes 10' sont régulièrement réparties autour de l'axe longitudinal du disque 24' et chaque aube 10' est située entre deux aubes 10". De même, les aubes 10" sont régulièrement réparties autour de l'axe longitudinal du disque 24' et chaque aube 10" est située entre deux aubes 10'.

Les bulbes 16' des aubes 10' sont sensiblement identiques à ceux des aubes 10". Les pieds des aubes 10' diffèrent donc des pieds des aubes 10" par leurs échasses 38', 38", et en particulier par la dimension radiale de leurs échasses 38', 38". Les échasses 38' des aubes 10' ont une dimension radiale D5 inférieure à celle D6 des échasses 38" des aubes 10".

Le montage des aubes 10', 10" sur le disque 24' est réalisé comme dans la technique antérieure, par emmanchement des pieds des aubes dans les rainures 34', 34" du disque 22', de façon à ce que les aubes 10" dont les pieds ont la plus grande dimension radiale D4 soient montées dans les rainures 34' de plus grande dimension radiale D2, et donc que les aubes 10' dont les pieds ont la plus petite dimension radiale D3 soient montées dans les rainures 34" de plus petite dimension radiale D1.

La figure 5 représente une variante de réalisation de l'invention qui est similaire au mode de réalisation de la figure 4. La description qui précède, relative à la figure 4 s'applique à la figure 5, dans la mesure où elle n'est pas contredite par ce qui suit.

Dans l'exemple représenté, les parties en saillie d'un des flancs 40', 40" de chaque dent sont alignées sensiblement en direction circonférentielle avec les parties en creux de l'autre flanc de cette dent, et leurs parties en creux sont également alignées sensiblement en direction circonférentielle avec les parties en saillie de l'autre flanc.

La partie en saillie supérieure du second flanc 40' est située sur une circonférence passant par la partie en creux supérieure du premier flanc 40". La partie en saillie inférieure du premier flanc 40" est située sur une circonférence passant par une partie en creux du second flanc 40'. La partie en saillie inférieure du second flanc 40' est située sur une circonférence passant par la partie en creux inférieure du premier flanc 40".

Cette configuration permet à chaque dent d'avoir une largeur ou dimension circonférentielle relativement constante sur toute son étendue radiale, ce qui est avantageux en termes de tenue mécanique des dents.

## Revendications

1. Pièce de révolution, telle qu'un disque (24'), pour un rotor de turbomachine, présentant un axe de révolution (A) et comportant à sa périphérie une rangée annulaire de dents (22') qui définissent entre elles des rainures (34', 34") de logement de pieds d'aubes de rotor (10', 10") en sapin, chaque dent comportant un premier flanc latéral (40") comportant au moins deux parties en saillie de retenue d'un pied d'aube, séparés l'un de l'autre par une partie en creux, et un second flanc latéral (40') comportant au moins deux parties en saillie (42) de retenue d'un pied d'aube adjacent, séparés l'un de l'autre par une partie en creux, lesdites au moins deux parties en saillie du premier flanc étant situées sur des circonférences (C3, C7) centrées sur l'axe de révolution de la pièce de révolution, et lesdites au moins deux parties en saillie du second flanc étant situées sur des circonférences (C4, C8) centrées sur ledit axe de révolution, telle que chaque dent présente, sur sensiblement toute sa dimension longitudinale, un défaut de symétrie par rapport à un plan longitudinal médian sensiblement radial (P2), **caractérisée** en au moins une (C4) desdites circonférences des parties en saillie du second flanc de chaque dent étant située entre les circonférences (C3, C7) des parties en saillie du premier flanc, et décalée radialement de ces circonférences.

2. Pièce de révolution selon la revendication 1, **caractérisée en ce que** chaque rainure (34', 34") présente, sur sensiblement toute sa dimension longitudinale, une symétrie par rapport à un plan longitudinal médian sensiblement radial (P1).

3. Pièce de révolution selon la revendication 1 ou 2, **caractérisée en ce que** la circonférence (C8) d'au moins une desdites parties en saillie du second flanc (40') de chaque dent passe sensiblement par une partie en creux du premier flanc (40") de cette dent.

4. Pièce de révolution selon l'une des revendications précédentes, **caractérisée en ce que** les circonférences de deux parties en saillie adjacentes du second flanc de chaque dent passent sensiblement respectivement par deux parties en creux du premier flanc de cette dent.

5. Pièce de révolution selon l'une des revendications précédentes, **caractérisée en ce que** les rainures (34', 34") présentent des profondeurs ou dimensions radiales (D1, D2) différentes.

6. Pièce de révolution selon l'une des revendications précédentes, **caractérisée en ce que** les rainures (34', 34") comprennent une première série de rainures (34') identiques régulièrement réparties autour de l'axe de révolution de la pièce, et une seconde série de rainures (34") identiques entre elles, différentes de celles de la première série et régulièrement réparties autour de l'axe de révolution de la pièce, chaque rainure de la première série étant située entre deux rainures de la seconde série, et chaque rainure de la seconde série étant située entre deux rainures de la première série.

7. Rotor de turbomachine, comportant une pièce de révolution selon l'une des revendications précédentes et une rangée annulaire d'aubes (10', 10") qui comportent chacune une pale reliée à un pied en sapin qui est emmanché dans une rainure de la pièce, chaque pied comportant une échasse (38', 38") radialement externe et un bulbe radialement interne, **caractérisé en ce que** la rangée d'aubes comprend une première série d'aubes ayant des échasses de dimension radiale D5 et une seconde série d'aubes ayant des échasses de dimension radiale D6 supérieure à D5, chaque aube de la première série étant située entre deux aubes de la seconde série, et chaque aube de la seconde série étant située entre deux aubes de la première série.

8. Module de turbomachine, tel qu'un compresseur ou une turbine, comportant au moins une pièce de révolution selon l'une des revendications 1 à 6 ou au moins un rotor selon la revendication 7.

9. Turbomachine, comportant au moins une pièce de révolution selon l'une des revendications 1 à 6 ou au moins un rotor selon la revendication 7.

## Patentansprüche

1. Rotationsteil, wie z. B. eine Scheibe (24'), für einen Rotor einer Strömungsmaschine, aufweisend eine Rotationsachse (A) und umfassend an seiner Peripherie eine ringförmige Reihe von Zähnen (22'), die zwischen sich Nuten (34', 34") zur Aufnahme von tannenbaumförmigen Füßen von Rotorschaufeln (10', 10") definieren, wobei jeder Zahn eine erste seitliche Flanke (40") umfasst, umfassend mindestens zwei vorspringende Teile zum Rückhalt eines Schaufelfußes, die voneinander durch einen hohlen Teil getrennt sind, und eine zweite seitliche Flanke (40'), umfassend mindestens zwei vorspringende Teile (42) zum Rückhalt eines benachbarten Schaufelfußes, die voneinander durch einen hohlen Teil getrennt sind, wobei die mindestens zwei vorspringenden Teile der ersten Flanke auf Umfängen (C3, C7) angeordnet sind, die auf der Rotationsachse des Rotationsteils zentriert sind, und wobei die mindestens zwei vorspringenden Teile der zweiten Flanke auf Umfängen (C4, C8) angeordnet sind, die auf der Rotationsachse zentriert sind, so dass jeder Zahn auf im Wesentlichen seiner gesamten Längsabmessung einen Symmetriefehler mit Bezug auf eine im Wesentlichen radiale mittlere Längsebene (P2) aufweist, **dadurch gekennzeichnet, dass** mindestens einer (C4) der Umfänge der vorspringenden Teile der zweiten Flanke jedes Zahns zwischen den Umfängen (C3, C7) der vorspringenden Teile der ersten Flanke angeordnet und radial von diesen Umfängen versetzt ist.

2. Rotationsteil nach Anspruch 1, **dadurch gekennzeichnet, dass** jede Nut (34', 34") auf im Wesentlichen ihrer gesamten Längsabmessung eine Symmetrie mit Bezug auf eine im Wesentlichen radiale mittlere Längsebene (P1) aufweist.

3. Rotationsteil nach Anspruch 1 oder 2, **dadurch gekennzeichnet, dass** der Umfang (C8) von mindestens einem der vorspringenden Teile der zweiten Flanke (40') jedes Zahns im Wesentlichen durch einen hohlen Teil der ersten Flanke (40") dieses Zahns verläuft.

4. Rotationsteil nach einem der vorstehenden Ansprüche, **dadurch gekennzeichnet, dass** die Umfänge von zwei benachbarten vorspringenden Teilen der zweiten Flanke jedes Zahns im Wesentlichen jeweils durch zwei hohle Teile der ersten Flanke dieses Zahns verlaufen.

5. Rotationsteil nach einem der vorstehenden Ansprüche, **dadurch gekennzeichnet, dass** die Nuten (34', 34") verschiedene Tiefen oder radiale Abmessungen (D1, D2) aufweisen.

6. Rotationsteil nach einem der vorstehenden Ansprüche, **dadurch gekennzeichnet, dass** die Nuten (34', 34") eine erste Serie von identischen Nuten (34') umfassen, die regelmäßig um die Rotationsachse des Teils verteilt sind, und eine zweite Serie von untereinander identischen Nuten (34"), die verschieden von denjenigen der ersten Serie sind und regelmäßig um die Rotationsachse des Teils verteilt sind, wobei jede Nut der ersten Serie zwischen zwei Nuten der zweiten Serie angeordnet ist, und wobei jede Nut der zweiten Serie zwischen zwei Nuten der ersten Serie angeordnet ist.

7. Rotor einer Strömungsmaschine, umfassend einen Rotationsteil nach einem der vorstehenden Ansprüche und eine ringförmige Reihe von Schaufeln (10', 10"), die jeweils ein Blatt umfassen, das mit einem tannenbaumförmigen Fuß verbunden ist, der in einer Nut des Teils eingesetzt ist, wobei jeder Fuß einen radial äußeren Ständer (38', 38") und eine radial innere Wulst umfasst, **dadurch gekennzeichnet, dass** die Reihe von Schaufeln eine erste Serie von Schaufeln umfasst, die Ständer mit einer radialen Abmessung D5 aufweisen, und eine zweite Serie von Schaufeln, die Ständer mit einer radialen Abmessung D6 aufweisen, die größer als D5 ist, wobei jede Schaufel der ersten Serie zwischen zwei Schaufeln der zweiten Serie angeordnet ist und jede Schaufel der zweiten Serie zwischen zwei Schaufeln der ersten Serie angeordnet ist.

8. Modul einer Strömungsmaschine wie z. B. ein Kompressor oder eine Turbine, umfassend mindestens einen Rotationsteil nach einem der Ansprüche 1 bis 6 oder mindestens einen Rotor nach Anspruch 7.

9. Strömungsmaschine, umfassend mindestens einen Rotationsteil nach einem der Ansprüche 1 bis 6 oder mindestens einen Rotor nach Anspruch 7.

## Claims

1. Rotationally symmetrical part, such as a disc (24'), for a turbine engine rotor, having a rotational axis (A) and comprising on the periphery thereof an annular row of teeth (22') which define grooves (34', 34") therebetween for holding fir tree-shaped rotor blade roots (10', 10"), each tooth comprising a first side flank (40") comprising at least two projecting portions that are intended for holding a blade root and are separated from each other by a hollow portion, and a second side flank (40') comprising at least two projecting portions (42) that are intended for holding an adjacent blade root and are separated from each other by a hollow portion, said at least two projecting portions of the first flank being located on circumferences (C3, C7) centred on the rotational axis of the rotationally symmetrical part, and said at least two projecting portions of the second flank being located on circumferences (C4, C8) centred on said rotational axis, such as each tooth has, over substantially the entire longitudinal dimension thereof, a lack of symmetry in relation to a substantially radial median longitudinal plane (P2), **characterised in that** at least one (C4) of said circumferences of the projecting portions of the second flank of each tooth being located between the circumferences (C3, C7) of the projecting portions of the first flank and being radially shifted from said circumferences.

2. Rotationally symmetrical part according to claim 1, **characterised in that** each groove (34', 34") has, over substantially the entire longitudinal dimension thereof, a symmetry in relation to a substantially radial median longitudinal plane (P1).

3. Rotationally symmetrical part according to either claim 1 or claim 2, **characterised in that** the circumference (C8) of at least one of said projecting portions of the second flank (40') of each tooth passes substantially through a hollow portion of the first flank (40") of said tooth.

4. Rotationally symmetrical part according to any of the preceding claims, **characterised in that** the circumferences of two adjacent projecting portions of the second flank of each tooth pass substantially through two respective hollow portions of the first flank of said tooth.

5. Rotationally symmetrical part according to any of the preceding claims, **characterised in that** the grooves (34', 34") have different depths or radial dimensions (D1, D2).

6. Rotationally symmetrical part according to any of the preceding claims, **characterised in that** the grooves (34', 34") comprise a first series of identical grooves (34') distributed evenly about the rotational axis of the part, and a second series of identical grooves (34") therebetween, which are different from the grooves of the first series and are evenly distributed about the rotational axis of the part, each groove of the first series being located between two grooves of the second series, and each groove of the second series being located between two grooves of the first series.

7. Turbine engine rotor, comprising a rotationally symmetrical part according to any of the preceding claims and an annular row of blades (10', 10") which each comprise a vane connected to a fir tree-shaped root which is tightly fitted in a groove of the part, each root comprising a radially external stilt (38', 38") and a radially internal bulb, **characterised in that** the row of blades comprises a first series of blades having stilts of radial dimension D5 and a second series of blades having stilts of radial dimension D6 which is greater than D5, each blade of the first series being located between two blades of the second series, and each blade of the second series being located between two blades of the first series.

8. Turbine engine module, such as a compressor or a turbine, comprising at least one rotationally symmetrical part according to any of claims 1 to 6 or at least one rotor according to claim 7.

9. Turbine engine, comprising at least one rotationally symmetrical part according to any of claims 1 to 6 or at least one rotor according to claim 7.
